# FASCICULE DE BREVET EUROPEEN

(11) **EP 0 417 270 B1**
(45) Date de publication et mention de la délivrance du brevet: **21.07.1993**
(21) Numéro de dépôt: 90907113.6
(22) Date de dépôt: 30.03.1990
(51) Int. Cl.: E06B 9/24, E06B 9/68

(54) **DISPOSITIF D'ECRAN A ENROULEMENT**
SCHIRMWICKELVORRICHTUNG
DEVICE FOR A ROLLER-BLIND

(30) Priorité: 31.03.1989 FR 8904329; 23.11.1989 FR 8915440
(43) Date de publication de la demande: 20.03.1991
(73) Titulaire: Richeux, Clément, F-44400 REZE (FR)
(72) Inventeur: OTTO, Alain, F-77183 Croissy-Beaubourg (FR)
(74) Mandataire: Dawidowicz, Armand
(86) Numéro de dépôt international: FR9000227
(87) Numéro de publication internationale: WO9012190

(56) Documents cités:
- EP-A- 0 289 076
- AT-B- 321 487
- CH-A- 461 072
- CH-A- 491 277
- US-A- 2 055 511

## Description

La présente invention concerne un dispositif d'écran à enroulement, notamment un store, destiné à être positionné devant une huisserie afin de filtrer les rayons lumineux par une toile de store que l'on déroule devant le vitrage de ladite huisserie.

D'une manière générale, un store comporte un tube d'enroulement de la toile-écran du store à l'intérieur duquel est disposé un dispositif de rebobinage assurant l'enroulement automatique du store . Le déroulement du store est souvent effectué en tirant sur un cordon placé à l'extrémité inférieure du store tandis que l'enroulement est réalisé par le dispositif de commande.

Un tel dispositif de commande comporte des moyens automatiques de rappel formés par un ressort. Ledit ressort est tendu lorsque l'on déroule le store et reprend son état d'équilibre lorsque l'on libère le store par son enroulement, en agissant sur le tube d'enroulement. Par exemple, le document AT-B-321 487 montre un dispositif d'écran à enroulement dans lequel les moyens de rappel sont constitués par un ressort hélicoïdal travaillant en torsion.

Les dispositifs connus posent le problème que la vitesse d'enroulement est croissante au cours dudit enroulement ce qui amène des chocs violents lorsque la toile est totalement remontée.

Ces chocs en fin de course sont d'une part nuisibles au matériel et entraînent de nombreuses détériorations et d'autre part fort désagréables à entendre lorsque l'on se trouve dans une collectivité, par exemple un hôtel, dont toutes les huisseries sont équipées de tels stores.

Un autre inconvénient que présentent souvent les stores connus concerne la libération du store pour son enroulement.

En effet, cette libération est souvent réalisée en actionnant un cliquet de maintien du ressort à l'aide d'un cordon.

Or le cordon doit être actionné selon une force parfaitement verticale pour que le mouvement soit transmis dans de bonnes conditions au cliquet.

Lorsque de tels stores équipent des hôtels, il n'est pas possible de demander à tous les clients d'agir avec soin ce qui oblige à des remplacements fréquents du matériel.

Par ailleurs, le document US-A-2055511 montre un enrouleur de rideau pour automobile comportant un circuit pneumatique complet avec une source de pression extérieure obtenue à partir du moteur du véhicule et une vanne de commande manuelle, actionnée par le conducteur, pour relier alternativement la source de pression à l'une des deux chambres opposées d'un cylindre-récepteur de type pneumatique à double effet. Chaque déplacemenmt dans l'un ou l'autre sens du piston est réalisé de façon commandée manuellement et non automatique avec le concour d'une source d'énergie extérieure au cylindre-récepteur. Un tel cylindre-récepteur fonctionnant en tout ou rien, n'est pas en mesure d'apporter sans surveillance et intervention humaine permanente une solution au problème du à la vitesse d'enroulement croissante des stores et aux chocs en fin de course.

Un premier objet de la présente invention est de proposer un dispositif d'écran à enroulement, par exemple un store, dont l'enroulement est fait de manière parfaite quel que soit le soin que l'on apporte à sa manipulation.

A cet effet, la présente invention propose un dispositif d'écran à enroulement, notamment un store, du genre comportant un tube d'enroulement de la toile-écran du store dans lequel est placé un dispositif de commande mettant en oeuvre des moyens automatiques de rappel vers l'enroulement complet de la toile-écran du store, caractérisé en ce que les moyens de rappel sont constitués par un vérin de rappel à gaz comportant une chambre de gaz comprimé et une tige, ainsi que des moyens transformant le mouvement linéaire de la tige dudit vérin en un mouvement de rotation du tube; le gaz dans la chambre dudit vérin étant décomprimé lorsque la tige se déplace vers sa position de repos totalement sortie pour laquelle la toile est entièrement enroulée sur le tube; le gaz dans la chambre dudit vérin étant comprimé lorsque la tige se déplace vers sa position totalement rentrée pour laquelle la toile est entièrement déroulée du tube.

L'utilisation pour un store de moyens automatiques de rappel formés par un vérin à gaz permet d'assurer un enroulement de la toile-écran du store à vitesse constante et donc de ne plus avoir de chocs brutaux en fin de course.

Selon un premier mode de réalisation de l'invention :
- la tige de vérin est liée à un ensemble comportant un noyau coopérant par un alésage fileté avec une vis à pas rapide ;
- ledit ensemble comporte un palier de guidage portant par un prolongement cylindrique axial un tube entretoise monté à son extrémité sur un prolongement axial du noyau, et en ce que la tige de vérin est fixée au palier de guidage ;
- le tube d'enroulement comporte au moins une gorge longitudinal, caractérisé en ce que le palier de guidage et le noyau épousent, par leur forme externe , la forme interne dudit tube afin d'être solidaires en rotation dudit tube ;
- la vis est montée fixe par un prolongement axial sur un bâti et est supportée par un bouchon fermant ledit tube avec interposition d'un roulement à billes et par le noyau.

La mise en oeuvre d'un dispositif de commande suivant la présente invention permet d'utiliser des tubes d'enroulemnt de la toile de faible diamètre ce qui rend possible l'installation de deux stores devant une huisserie.

Selon un deuxième mode de réalisation de l'invention et dans le but de réduire les frottements entre les composants du dispositif pendant les mouvements de rotation et/ou de translation, la tige du vérin porte une vis à pas rapide coopérant avec un noyau fixé au tube.

Ainsi, l'utilisation d'une tige à vis permet de réduire le diamètre actif de la liaison vis-écrou et par là-même le couple de frottement d'anti-rotation en résultant. D'autre part, cet agencement permet d'éliminer le montage à coulissement du noyau sur le tube prévu dans le dispositif décrit dans le cadre du premier mode de réalisation de l'invention.

Avantageusement dans ce second mode de réalisation de l'invention, le corps du vérin est susceptible d'être monté fixe en rotation sur un bâti, par l'intermédiaire d'un prolongement axial présentant une portée cylindrique sur laquelle est montée en rotation, de préférence par l'intermédiaire d'un palier à frottement doux, une bague-support solidaire du tube.

Selon une variante de réalisation, une autre bague-support solidaire du tube reçoit en coulissement et en rotation la tige du vérin au voisinage de l'extrémité adjacente du corps dudit vérin. Ce montage est réalisé de préférence par l'intermédiaire d'un palier à frottement par l'intermédiaire d'un palier à frottement doux.

Ainsi donc, le maintien avec coulissement axial prévu entre les deux extrémités du tube pour assurer un bon alignement des éléments mobiles du dispositif d'enroulement est réalisé sur un élément de petit diamètre, réduisant ainsi la surface cylindrique de contact, donc le frottement, lors des mouvements axiaux de la tige.

Selon encore une autre variante de réalisation de l'invention, la vis est du type à deux filets susceptibles de coopérer avec deux plots montés diamétralement sur ledit noyau. Cet agencement permet également de réduire les surfaces de frottement.

Par les différents moyens mis en oeuvre selon l'invention, on obtient une installation parfaitement fiable et ne nécessitant pas de soins particuliers donc très intéressante dans le milieu hôtelier par exemple.

L'invention sera mieux comprise et d'autres avantages de celle-ci ressortiront de la description qui va suivre, en référence aux dessins de deux modes de mise en oeuvre préférés de celle-ci :
La figure 1 est une coupe axiale d'un premier dispositif d'écran à enroulement selon l'invention, avec section locale ;
La figure 2 est une vue partielle semblable à la figure 1, d'une variante de réalisation de ce premier dispositif d'écran à roulement selon l'invention ;
La figure 3 est une vue à grande échelle de la vis à pas rapide ;
   La figure 4 représente une vue de coupe axiale d'un second dispositif d'écran à enroulemnt selon l'invention ;
   La figure 5 représente une vue agrandie, en coupe axiale selon la ligne B.B de la figure 6, d'une variante du noyau représenté schématiquement à la figure 4 et ;
   La figure 6 représente une vue en coupe selon la ligne A.A du noyau représenté à la figure 5.

On voit à la figure 1 le tube d'enroulement 1 d'un store dans lequel est placé un dispositif de commande selon un premier mode de réalisation de l'invention.

Selon ce premier mode de réalisation de l'invention, les moyens de rappel de type élastique sont formés par un vérin de rappel 11 à gaz travaillant en compression. Ce vérin 11 est formé d'une chambre 12 et d'une tige 13 commandée en déplacement par le gaz comprimé à l'intérieur de la chambre, généralement on utilise de l'azote. La tige de vérin 13 est fixée à un palier de guidage 14 portant par un prolongement cylindrique axial 15 un tube entretoise 16. Le tube entretoise 16 est monté à son extrémité opposée à celle engagée sur le palier de guidage 14, sur un prolongement axial 17 d'un noyau 18.

Comme on peut le voir sur la section locale, le tube d'enroulement 1 comporte au moins une gorge longitudinale 10, trois dans l'exemple représenté. Ces gorges longitudinales 10 sont prévues afin que de manière connue en soi, l'on bloque l'extrémité de la toile du store dans l'une d'elles.

Le palier de guidage 14 et le noyau 18 épousent par leur forme externe la forme interne dudit tube 1 afin d'être solidaires dudit tube 1 en rotation.

Le noyau 18 présente axialement un alésage fileté afin de coopérer avec une vis 19.

La vis 19 est, telle que visible à la figure 3, une vis à pas rapide.

La vis 19 est montée fixe par un prolongement axial 20 sur un bâti non représenté.

Le tube d'enroulement 1 est fermé par des bouchons 21 clipsés à ses extrémités.

La vis 19 est supportée par l'un de ces bouchons 21 avec interposition d'un roulement à billes 22.

La vis 19 est ainsi supportée d'une part par ledit bouchon et d'autre part dans l'alésage fileté du noyau 18.

Le bouchon 21 situé à l'autre extrémité du tube 1 supporte la chambre 12 du vérin 11, ledit vérin est ainsi mis en place entre ledit bouchon et le palier de guidage 14.

Cet agencement constitue des moyens transformant le mouvement linéaire de la tige du vérin en mouvement de rotation du tube comme expliqué ci-après.

Le tube d'enroulement 1 et le dispositif de commande suivant l'invention ayant été décrits, nous allons maintenant en expliquer le fonctionnement.

Le vérin à gaz 11 est au repos lorsque sa tige 13 est totalement sortie, comme il est représenté à la figure 1. La toile, non représentée, est entièrement enroulée sur le tube. Lorsque l'on tire sur la toile du store afin de la dérouler, le tube 1 est entraîné en rotation et entraîne l'ensemble formé par le noyau 18 et le palier de guidage 14 en rotation. Le noyau 18 collaborant par son alésage fileté avec la vis 19 immobilisée en rotation par son montage dans le bâti est alors entraîné en translation.

Le noyau 18 solidaire du tube entretoise 16, du palier de guidage 14 et donc de la tige 13 du vérin force ladite tige 13 à entrer dans la chambre 12 dudit vérin 11 en comprimant le gaz s'y trouvant. Les moyens d'étanchéité internes au vérin sont tels que la tige peut avoir un mouvement de translation et de rotation par rapport à la chambre.

Lorsque l'on lâche l'extrémité de la toile, le gaz comprimé repousse la tige de vérin 13 hors de la chambre 12 qui déplace ainsi l'ensemble formé par le palier de guidage 14, le tube entretoise 16 et le noyau 18. La collaboration du noyau 18 avec la vis 19 ajoute alors au mouvement de translation un mouvement de rotation. Le tube 1 est alors entraîné par le noyau 18 et le palier de guidage vient en rotation dans un sens tendant à enrouler la toile du store.

Cet enroulement est effectué automatiquement dès que l'utilisateur du store lâche l'extrémité de la toile. On comprend qu'un dispositif de commande tel que celui qui vient d'être décrit permet, grâce à l'utilisaion d'un vérin à gaz comprimé, comme moyen élastique de rappel, un fonctionnement toujours parfait et effectué à vitesse constante.

Le dispositif ne sera pas détérioré même s'il est manipulé de très nombreuses fois et ne nécessite pas d'être utilisé avec un soin particulier.

A la figure 2, on montre une variante préférée selon laquelle une goupille 23 sert de butée de fin de course au noyau 18 lors de l'enroulement de la toile du store.

On remarque que le dispositif ne risque pas d'être sujet à des déformations grâce à l'utilisation de l'ensemble formé par le noyau 18, le palier de guidage 14 et le tube entretoise 16 qui assure un parfait alignement axial des différents composants sans risque de flambage.

Ce dispositif a également pour avantage d'être peut onéreux à mettre en oeuvre puisque l'on peut utiliser un vérin à gaz du type de ceux utilisés pour les hayons de véhicules automobiles. Ces vérins sont simples, fiables et peu chers. A titre d'exemple, on a réalisé un tel dispositif de commande en utilisant un vérin d'un diamètre de 19mn, permettant d'exercer des forces jusqu'à 10 kg ce qui est largement suffisant pour l'enroulement d'une toile de store, ce vérin avait une course de 350 mn et a été mis en oeuvre avec une vis au pas de 20 mn.

Un autre avantage tout à fait intéressant de ce dispositif de commande est son adaptabilité à la fabrication de stores de largeurs différentes.

On adaptera, en effet, le dispositif à la largeur du store par un simple changement de longueur du tube d'enroulemnt 1 et du tube entretoise 16.

L'utilisation d'un tel dispositif de commande permet la mise en oeuvre d'un tube d'enroulement 1 peu encombrant, par exemple d'un diamètre de 25 à 30 mn.

Selon un second mode de réalisation de l'invention, le dispositif d'écran à enroulement représenté à la figure 4, comporte essentiellement un tube 110 muni de trois rainures externes longitudinales 112 dont une est destinée à recevoir l'extrémité de la toile de store-écran (non représentée) et un dispositif de commande pourvu de moyens automatiques de rappel vers l'enroulement complet de la toile-écran du store.

Ces moyens de rappel comportent un vérin de rappel 114 à action élastique de type dans lequel une tige 16 coulisse dans un corps 118 de chambre de pression, à titre d'exemple un vérin du type à gaz comprimé.

L'extrémité libre de la tige 116 porte une vis 120 à pas rapide (dans le mode de réalisation ici décrit, la vis 120 comporte deux filets 122 et 124 montés en agrandissement sur les figures 5 et 6), la vis 120 coopère au travers d'une liaison du type vis-écrou avec un noyau 126 fixé au tube 110 par une vis à tête plate 128. Cette liaison a pour fonction de transformer le mouvement linéaire de la tige 116 en mouvement de rotation du tube 110. L'extrémité du tube 110 voisine de la vis 120 est fermée par un bouchon 130 dans lequel est emmanchée une projection externe axiale 132 destinée à être montée libre de rotation dans un bâti (non représenté), le bouchon 130 étant fixé au tube 110 par une autre vis à tête plate 134. L'autre extrémité du tube 110 est fermée par une bague-support 136 recevant l'extrémité close 137 du corps du vérin 118. Sur cette extrémité 137 du corps du vérin 118, est vissée une projection 138 axiale présentant une portée cylindrique 140 se projetant au travers de la bague 136 et une portion d'extrémité à section polygonale 142 destinée à être reçue de façon fixe en rotation sur le bâti. La bague 136 fixée au tube 110 par une vis à tête plate 144, est montée libre en rotation par rapport au corps du vérin.

Dans l'exemple non limitatif illustré à la figure 4, un palier à frottement doux 146 est de plus disposé entre la portée 140 et la bague 136. Enfin, des rondelles et circlips 148, 150, assurent un maintien axial entre le vérin 114 et le tube 112 avec toutefois un jeu léger. Une autre bague-support 152 fixée au tube 110 par une vis à tête plate 154 reçoit l'autre extrémité 156 du corps 118 pour assurer le maintien axial avec jeu de ce dernier.

La tige de vérin 116 se projette au voisinage de l'extrémité 156 du corps 118 au travers de la bague 152, avec, selon un montage préférentiel, interposition d'un autre palier à frottement doux 158.

Pour terminer la présentation de ce second mode de réalisation de l'invention, un index de fin de course 160 est fixé à l'extrémité libre de la vis 120.

Ainsi donc, après la mise en place du store sur le bâti, le corps du vérin 118 et l'ensemble tige/vis 116/120 sont fixes en rotation tandis que le tube 110 (avec l'écran déroulant), le bouchon 130, le noyau 126 et les bagues 136 et 142 sont susceptibles de rotation autour de l'axe XX'. A cet effet, la solidarisation en rotation entre ces derniers composants est assurée par la présence sur les bagues 136 et 152, le bouchon 130 et le noyau 126 de trois échancrures périphériques 162 en forme de U dans lesquelles viennent se loger les parois externes des rainures 112 (cette disposition apparaît en détail sur la figure 6 en référence au noyau 226 et aux échancrures 262).

Le dispositif selon l'invention qui vient d'être décrit fonctionne de la façon suivante. Lorsque l'opérateur de la toile-écran, le tube 110 entraîne en une rotation le noyau 126.

Il en résulte une rétraction linéaire de la tige vers l'intérieur de la chambre de pression du vérin 114 (mouvement de translation axiale vers la gauche de la figure 4) par l'intermédiaire de la liaison vis/écrou entre le noyau 126 et la vis 120. La toile-écran est ensuite bloquée en position de travail par des moyens appropriés non représentés. Au relâchement du store, le gaz comprimé dans la chambre de pression du vérin sollicite la tige 116 en extension linéaire (vers la droite de la figure 4). Il en résulte un mouvement de rotation inverse du noyau 126 et du tube 110 pour réaliser l'enroulement automatique complet de la toile-écran.

Il est intéressant de faire remarquer que le dispositif selon l'invention permet de réduire très sensiblement les frottements inhérents aux liaisons mécaniques entre les pièces. En particulier, les diamètres actifs des portées 146 et 158 et de la vis 120 ont été choisis de petites dimensions pour réduire le rayon du couple anti-rotation.

Les figures 5 et 6 montrent une variante du noyau utilisable en remplacement du noyau 126 à filetage interne continu illustré schématiquement à la figure 4. En effet, afin de réduire les surfaces de contact au niveau de la liaison vis-écrou, le noyau 226 porte deux plots 228 et 230 à tête tronconique (d'angle au sommet de l'ordre du 30°) et se projetant respectivement dans les filets 122 et 124 de la vis 120. Comme illustrés sur les figures 5 et 6, les plots sont disposés diamétralement par rapport au noyau 226 dans deux alésages à gradin 232 et 234 prévus à cet effet; Les plots sont maintenus en place par poinçonnage circulaire des épaulements internes des gradins. Dans d'autres modes de réalisation de l'invention, le nombre de filets de la vis est augmenté pour coopérer avec un nombre égal de plots disposés symétriquement autour de l'axe XX' sur le noyau.

L'invention n'est pas limitée aux stores protecteurs de vitrage, mais concerne également tous les types d'écran d'enroulement, par exemple et à titre non limitatif les volets roulants, les rideaux et grilles pour portes et fenêtres ou portes de garages ou devantures de magasins, les cloisons mobiles et les panneaux de fermeture d'armoires ou autres volumes de rangement. Il est toutefois entendu que les caractétistiques du vérin ou des vérins de rappel utilisés seront choisies en fonction de l'application spécifique concernée.

L'invention n'est pas non plus limitée aux vérins de rappel de type azote comprimé, mais couvre également l'utilisation de vérins de rappel à gaz pneumatiques et hydropneumatiques, et de tout autre dispositif de type vérins à gaz à action contrôlée et progressive, vérin-amortisseurs ou vérins à relachement contrôlé.

## Revendications

1. Dispositif d'écran à enroulement, notamment un store, du genre comportant un tube d'enroulement (1, 110) de la toile-écran du store (2) dans lequel est placé un dispositif de commande mettant en oeuvre des moyens automatiques de rappel vers l'enroulement complet de la toile-écran du store, caractérisé en ce que les moyens de rappel sont constitués par un vérin de rappel (11,114) à gaz comportant une chambre de gaz comprimé (12, 118) et une tige (13, 116), ainsi que des moyens transformant le mouvement linéaire de la tige dudit vérin en un mouvement de rotation du tube; le gaz dans la chambre (12,118) dudit vérin (11,114) étant décomprimé lorsque la tige (13,116) se déplace vers sa position de repos totalement sortie pour laquelle la toile est entièrement enroulée sur le tube; le gaz dans la chambre (12,118) dudit vérin (11,114) étant comprimé lorsque la tige (13,116) se déplace vers sa position totalement rentrée pour laquelle la toile est entièrement déroulée du tube.

2. Dispositif selon la revendication 1, caractérisé en ce que la tige de vérin (13) est liée à un ensemble comportant un noyau (18) coopérant par un alésage fileté avec une vis (19) à pas rapide.

3. Dispositif selon la revendication 2, caractérisé en ce que ledit ensemble comporte un palier de guidage (14) portant par un prolongement cylindrique axial (15) un tube entretoise (16) monté à son autre extrémité sur un prolongement axial (17) du noyau (18), et en ce que la tige (13) de vérin est fixée au palier de guidage.

4. Dispositif selon la revendication 2 ou la revendication 3, dans lequel le tube d'enroulement (1) comporte au moins une gorge longitudinale (10), caractérisé en ce que le palier de guidage (14) et le noyau (18) épousent, par leur forme externe, la forme interne dudit tube (1) afin d'être solidaires en rotation dudit tube (1).

5. Dispositif selon l'une des revendications 2 à 4, caractérisé en ce que la vis (19) est montée fixe par un prolongement axial (20) sur un bâti et est supportée par un bouchon (21) fermant ledit tube (1) avec interposition d'un roulement à billes (22) et par le noyau (18).

6. Dispositif selon la revendication 1, caractérisé en ce que la tige (116), du vérin (114) porte une vis (120) à pas rapide coopérant avec un noyau (126, 226) fixé au tube (110).

7. Dispositif selon la revendication 6, caractérisé en ce que le corps (118) du vérin (114) est susceptible d'être monté fixe en rotation sur un bâti par l'intermédiaire d'un prolongement axial (138) présentant une portée cylindrique (140) sur laquelle est montée en rotation, de préférence par l'intermédiaire d'un palier à frottement doux (146), une bague-support (136) solidaire du tube (110).

8. Dispositif selon l'une des revendications 6 et 7, caractérisé en ce qu'une bague-support (152) solidaire du tube (110) reçoit en coulissement et en rotation, de préférence par l'intermédiaire d'un palier à frottement doux (158), la tige (116) du vérin au voisinage de l'extrémité adjacente (156) du corps du vérin (118).

9. Dispositif selon l'une des revendications 6 à 8, caractérisé en ce que la vis (120) et du type à plusieurs filets (122/124) susceptibles de coopérer avec un nombre égal de plots (228,230) montés symétriquement sur ledit noyau (226).

10. Dispositif selon la revendication 9, caractérisé en ce que la vis (120) est de type à deux filets avec lesquels coopérent deux plots (228,230) montés diamétralement sur le noyau (226).

11. Dispositif selon l'une des revendications 9 à 10, caractérisé en ce que les plots (228,230) présentent une tête tronconique, de préférence d'angle au sommet d'environ 30°.

12. Dispositif selon l'une des revendications 6 à 11, dans lequel le tube d'enroulement (110) comporte au moins une rainure longitudinale (112) caractérisé en ce que le noyau (126, 226) épouse par sa forme externe, la forme interne dudit tube (110) afin d'être solidaire en rotation dudit tube (110)

13. Dispositif selon l'une des revendications précédentes caractérisé en ce que le vérin de rappel (11, 114) est du type à azote comprimé.

## Patentansprüche

1. Blendschrimaufwickelausbildung, insbesondere ein Sonnenschutz oder eine Markise der Bauart, die ein Rohr zum Aufwickeln (1, 110) des Schirmtuchs der Markise (2) umfaßt, in welcher eine Betätigungsvorrichtung angeordnet ist, die automatische Rückstellmittel gegen das vollständige Aufwickeln des Schirmtuchs des Sonnenschutzes oder der Markise hin verwirklicht, **dadurch gekennzeichnet,** daß die Rückstellmittel gebildet sind durch einen Gasrückstellzylinder (11, 114) mit einer Druckgaskammer (12, 118) und einer Stange (13, 116) sowie Mitteln, welche die Linearbewegung der Stange dieses Stellzylinders in eine Drehbewehrung des Rohres umformt; wobei das Gas in der Kammer (12, 118) dieses Zylinders (11, 114) dekomprimiert wird, wenn die Stange (13, 116) sich gegen ihre völlig ausgefahrene Ruhestellung verschiebt, für die das Tuch völlig auf das Rohr gewickelt ist; wobei das Gas in der Kammer (12, 118) dieses Stellzylinders (114) komprimiert wird, wenn die Stange (13, 116) sich gegen ihre vollständig eingefahrene Stellung verschiebt, für die das Tuch völlig vom Rohr abgewickelt ist.

2. Ausbildung nach Anspruch 1, dadurch gekennzeichnet, daß die Stellzylinderstange (13) mit einer Anordnung in Verbindung steht, die einen Kern (18) umfaßt, der mit einer Gewindebohrung mit einer Schnellgangschnecke (19) zusammenwirkt.

3. Ausbildung nach Anspruch 2, dadurch gekennzeichnet, daß diese Anordnung ein Führungslager (14) umfaßt, das über eine zylindrische axiale Verlängerung (15) ein Zwischenrohr (16) trägt, das an seinem anderen Ende an einer Axialverlängerung (17) des Kerns (18) gelagert ist und daß die Stange (13) des Stellzylinders am Führungslager befestigt ist.

4. Ausbildung nach Anspruch 2 oder 3, bei der das Wickelrohr (1) wenigstens eine Längsnut (10) aufweist, **dadurch gekennzeichnet,** daß das Führungslager (14) und der Kern (18) durch ihre Außengestalt die Innengestalt des Rohres (1) annehmen, um drehfest mit dem Rohr (1) zu sein.

5. Ausbildung nach einem der Ansprüche 2 bis 4, dadurch gekennzeichnet, daß die Schnecke (19) fest durch eine Axialverlängerung (20) auf einem Gestell gelagert und von einem Stopfen (21), der dieses Rohr (1) schließt, unter Zwischenschaltung eines Kugellagers (22) und des Kerns (18) getragen ist.

6. Ausbildung nach Anspruch 1, dadurch gekennzeichnet, daß die Stange (116) des Stellzylinders (114) eine Schnellgangschnecke (120) trägt, die mit einem am Rohr (110) befestigten Kern (126, 226) zusammenwirkt.

7. Ausbildung nach Anspruch 6, dadurch gekennzeichnet, daß das Gehäuse (118) des Stellzylinders (114) drehfest auf einem Gestell vermittels einer Axialverlängerung (138) lagerbar ist, welche eine zylindrische Auflagerfläche (140) aufweist, auf der drehfest, vorzugsweise vermittels eines Lagers mit weicher Reibung (146) eine fest mit dem Rohr (110) verbundene Trägerringscheibe (136) gelagert ist.

8. Ausbildung nach einem der Ansprüche 6 und 7, dadurch gekennzeichnet, daß ein Scheibenringträger (152), der fest mit dem Rohr (110) verbunden ist, unter Gleiten und in Drehung, vorzugsweise vermittels eines Lagers weicher Reibung (158) die Stange (116) des Stellzylinders benachbart dem benachbarten Ende (156) des Gehäuses des Stellzylinders (118) aufnimmt.

9. Ausbildung nach einem der Ansprüche 6 bis 8, dadurch gekennzeichnet, daß die Schnecke vom Typ mit mehreren Gewindegängen (122/124) ist, die in der Lage sind, mit einer gleichen Anzahl von Ansätzen (228, 230) zusammenzuwirken, die symmetrisch auf diesem Kern (226) gelagert sind.

10. Ausbildung nach Anspruch 9, dadurch gekennzeichnet, daß die Schnecke (120) vom Typ mit zwei Gewinden ist, mit denen zwei Ansätze (228, 230) zusammenwirken, die diametral einander gegenüber auf dem Kern (226) angebracht sind.

11. Ausbildung nach einem der Ansprüche 9 bis 10, dadurch gekennzeichnet, daß die Ansätze (228, 230) eine kegelstrumpfförmigen Kopf, vorzugsweise mit einem Spitzenwinkel von etwa 30°, aufweisen.

12. Ausbildung nach einem der Ansprüche 6 bis 11, bei der das Wickelrohr (110) wenigstens eine Längsnut (112) umfaßt, dadurch gekennzeichnet, daß der Kern (126, 226) mit seiner Außengestalt die Innengestalt des Rohres (110), um drehfest mit diesem Rohr (110) zu sein, annimmt.

13. Ausbildung nach einem der vorhergehenden Ansprüche, dadurch gekennzeichnet, daß der Rückstellzylinder (11, 114) vom Typ mit komprimiertem Stickstoff ist.

## Claims

1. A winding screen device, in particular a blind, of the type comprising a winding tube (1, 110) for the screen canvas of the blind (2) in which a control device is placed which brings into play automatic means for return to complete winding of the screen canvas of the blind, characterised in that the return means are made up of a gas return jack (11, 114) comprising a compressed gas chamber (12, 118) and a rod (13, 116), as well as means transforming the linear movement of the rod of the said jack into a rotational movement of the tube; the gas in the chamber (12, 118) of the said jack (11, 114) being decompressed when the rod (13, 116) moves to it totally run-out rest position for which the canvas is entirely wound on the tube; the gas in the chamber (12, 118) of the said jack (11, 114) being compressed when the rod (13, 116) moves to its totally run-in position for which the canvas is entirely unwound from the tube.

2. A device according to claim 1, characterised in that the jack rod (13) is connected to an assembly comprising a core (18) co-operating as a result of a threaded bore with a quick-pitch screw (19).

3. A device according to claim 2, characterised in that the said assembly comprises a guidance bearing (14) carrying by an axial cylindrical extension (15) a brace tube (16) mounted at its other end on an axial extension (17) of the core (18), and in that the jack rod (13) is fixed to the guidance bearing.

4. A device according to claim 2 or claim 3, in which the winding tube (1) comprises at least one longitudinal groove (10), characterised in that the guidance bearing (14) and the core (18) fit, by their external shape, the internal shape of the said tube (1), in order to be integral in rotation with the said tube (1).

5. A device according to any one of claims 2 to 4,
characterised in that the screw (19) is mounted fixed by an axial extension (20) on a frame and is supported by a plug (21) closing the said tube (1) with interposition of a ball bearing (22) and by the core (18).

6. A device according to claim 1, characterised in that the rod (116) of the jack (114) carries a quick-pitch screw (120) co-operating with a core (126, 226) fixed to the tube (110).

7. A device according to claim 6, characterised in that the body (118) of the jack (114) is capable of being mounted fixed in rotation on a frame through the medium of an axial extension (138) having a cylindrical bearing surface (140) on which a support ring (136) integral with the tube (110) is mounted in rotation, preferably through the medium of a mild-friction bearing (146).

8. A device according to any one of claims 6 and 7,
characterised in that a support ring (152) integral with the tube (110) receives in sliding motion and in rotation, preferably through the medium of a mild-friction bearing (158), the rod (116) of the jack in the vicinity of the adjacent end (156) of the body of the jack (118).

9. A device according to any one of claims 6 to 8,
characterised in that the screw (120) is of the type having several threads (122/124) capable of co-operating with an equal number of studs (228, 230) mounted symmetrically on the said core (226).

10. A device according to claim 9, characterised in that the screw (120) is of the type having two threads with which two studs (228, 230) mounted diametrically on the core (226) co-operate.

11. A device according to any one of claims 9 to 10,
characterised in that the studs (228, 230) have a frustoconical head, preferably having an angle at the apex of about 30°.

12. A device according to any one of claims 6 to 11, in which the winding tube (110) comprises at least one longitudinal groove (112), characterised in that the core (126, 226) fits, by its external shape, the internal shape of the said tube (110), in order to be integral in rotation with the said tube (110).

13. A device according to any one of the preceding claims, characterised in that the return jack (11, 114) is of the compressed nitrogen type.
